# FASCICULE DE BREVET EUROPEEN

(11) **EP 3 011 161 B1**
(45) Date de publication et mention de la délivrance du brevet: **22.07.2020**
(21) Numéro de dépôt: 14750525.9
(22) Date de dépôt: 16.06.2014
(51) Int. Cl.: F02G 1/053

(54) **DISPOSITIF DE COMPRESSION THERMIQUE DE FLUIDE GAZEUX**
VORRICHTUNG FÜR THERMISCHE KOMPRESSION EINES GASFÖRMIGEN FLUIDS
DEVICE FOR THERMAL COMPRESSION OF A GASEOUS FLUID

(30) Priorité: 18.06.2013 FR 1355745
(43) Date de publication de la demande: 27.04.2016
(73) Titulaire: Boostheat, 69200 Vénissieux (FR)
(72) Inventeur: JOFFROY, Jean-Marc, F-81500 Cabanes (FR); BIDAR, Martin, F-31400 Toulouse (FR); DANDO, Luc, F-09240 Alzen (FR)
(74) Mandataire: Plasseraud IP
(86) Numéro de dépôt international: PCT/FR2014/051476
(87) Numéro de publication internationale: WO 2014/202885

(56) Documents cités:
- CN-U- 201 992 902
- JP-A- H1 062 024
- JP-A- H02 245 452
- US-A- 5 465 580

## Description

La présente invention est relative aux dispositifs de compression de fluide gazeux, et traite en particulier des compresseurs thermiques régénératifs.

### Contexte et Art Antérieur

Plusieurs solutions techniques existent déjà pour réaliser la compression d'un gaz à partir d'une source de chaleur.

Dans des compresseurs thermiques tels que ceux décrits dans les documents US2,157,229 et US3,413,815, la chaleur reçue est directement transmise au fluide à comprimer, ce qui permet d'éviter tout élément mécanique pour les étapes de compression et de refoulement.

Dans les documents US2,157,229 et US3,413,815, un piston déplaceur est monté mobile dans une enceinte pour déplacer le fluide alternativement vers la source chaude ou vers la source froide. Ce piston déplaceur est relié à une tige de commande. Le piston déplaceur et/ou la tige de commande associée sont sujets à des frottements et à une usure, ce qui limite la durée de vie de tels compresseurs ou qui nécessite une maintenance régulière. De plus, l'efficacité des échanges thermiques au sein du compresseur ainsi que le principe de commande du déplaceur peuvent encore être améliorés.

Il est donc apparu un besoin en premier lieu d'augmenter la durée de vie et/ou de réduire les besoins de maintenance. En second lieu, le besoin d'améliorer le rendement par une meilleure efficacité des échanges thermiques au sein du compresseur est un souci constant. De plus, il est souhaitable de perfectionner la commande du déplacement du piston déplaceur. Enfin, il faut répondre au besoin de pouvoir fabriquer les pièces essentielles du compresseur à un coût attractif. Tous ces besoins concourent à l'objectif de proposer un compresseur thermique régénératif ayant un rendement amélioré et qui soit en même temps compétitif et facile à fabriquer industriellement. JPH02245452 décrit le dispositif de guidage d'une tige de piston comprenant un guidage linéaire.

JP H10-62024 décrit l'utilisation d'une bague d'étanchéité et d'un guidage linéaire permettant de réduire l'usure tout en maintenant l'efficacité d'une pompe à chaleur.

CN201992902 décrit un réfrigérateur comprenant un piston guidé par un fourreau cylindrique à billes et un système d'étanchéité entre le piston et la paroi du cylindre.

A cet effet, il est en premier lieu proposé un dispositif de compression de fluide gazeux comprenant :
- une entrée de fluide gazeux à comprimer et une sortie de fluide gazeux comprimé,
- une enceinte de travail renfermant du fluide gazeux,
- une première chambre, couplée thermiquement à une source chaude adaptée pour apporter des calories au fluide gazeux,
- une deuxième chambre couplée thermiquement à une source froide pour transférer des calories du fluide gazeux vers la source froide,
- un piston monté mobile dans une chemise cylindrique selon une direction axiale et séparant la première chambre et la deuxième chambre à l'intérieur de ladite enceinte de travail, le piston étant déplacé par une tige solidaire du piston,
- un échangeur régénérateur et des canaux de communication mettant en communication fluide les première et deuxième chambres,
dans lequel la tige est agencée dans une douille cylindrique solidaire de l'enceinte, et la tige est guidée en translation axiale par un système de guidage linéaire afin de guider le piston sans contact par rapport à la chemise,
caractérisé en ce qu'une bague d'étanchéité cylindrique fixée dans la douille cylindrique entoure la tige avec un jeu radial compris entre 2 et 20 µm, *pour limiter fortement le passage de fluide gazeux le long de la tige mobile depuis et vers une chambre* auxiliaire, de plus le système de guidage linéaire est un fourreau cylindrique à billes, dans lequel les billes roulent sur la douille et le fourreau se déplace deux fois moins vite que la tige.

Grâce à ces dispositions, il est possible de diminuer significativement les frottements, tant au niveau du piston par rapport à la chemise qu'au niveau de la tige par rapport à ses moyens d'étanchéité associés, et ceci en maintenant une performance d'étanchéité compatible avec le cycle alterné des pressions mis en jeu. On peut obtenir ainsi une diminution de l'usure des pièces en mouvement et diminuer la fréquence des opérations de maintenance voire les éliminer complètement. De plus, grâce à la diminution des frottements, on peut obtenir une amélioration du rendement.

Dans divers modes de réalisation de l'invention, on peut éventuellement avoir recours en outre à l'une et/ou à l'autre des dispositions suivantes.

Selon un aspect de l'invention, le piston peut présenter un bord extérieur disposé de manière adjacente à la chemise et le bord extérieur du piston est guidé sans frottement dans la chemise avec un jeu fonctionnel entre le bord extérieur et la chemise compris entre 5um et 30um, de préférence voisin de 10um ; moyennant quoi on obtient une absence de contact et une absence de frottement tout en assurant une étanchéité satisfaisante en mode dynamique au cours du cycle alterné.

Selon un autre aspect de l'invention, le dispositif de compression est dépourvu de lubrification liquide ; moyennant quoi le dispositif est simple et on évite certains problèmes inhérents à l'utilisation de lubrifiants comme des pollutions ou des mélanges avec le fluide de travail.

Selon un autre aspect de l'invention, la tige peut être refroidie par un dispositif de déflection du flux de fluide gazeux refroidi ; moyennant quoi on évite un échauffement de la tige et on limite le transfert de calories dû à la tige de la zone chaude vers la zone froide.

Selon un autre aspect de l'invention, la tige peut présenter un diamètre supérieur au quart du diamètre du piston ; de sorte que l'action du différentiel de pression est suffisant pour actionner le cycle du dispositif d'auto-entrainement ; de plus la qualité du guidage est améliorée.

Selon un autre aspect de l'invention, le dispositif peut comprendre en outre un dispositif d'auto-entrainement agissant sur une extrémité de la tige et comprenant une bielle reliée à la tige et un volant inertiel relié à la bielle. De sorte que le fonctionnement du dispositif en régime établi est autonome.

Selon un autre aspect de l'invention, le dispositif d'auto-entrainement est disposé dans la chambre auxiliaire remplie du fluide gazeux, la bague d'étanchéité étant interposée entre la deuxième chambre et la chambre auxiliaire ; de sorte que l'étanchéité globale du dispositif muni de son système d'auto-entrainement est améliorée.

Selon un autre aspect du dispositif divulgué, qui est indépendant du guidage et de l'étanchéité de la tige, le rendement est aussi amélioré par la limitation des échanges thermiques conductifs directs entre la chambre chaude et la chambre froide.

En effet, il est proposé un proposé un dispositif de compression de fluide gazeux comprenant :
- une entrée de fluide gazeux à comprimer et une sortie de fluide gazeux comprimé,
- une enceinte de travail renfermant du fluide gazeux, de forme générale de révolution autour d'un axe et délimitée par un premier carter et un deuxième carter assemblés ensemble,
l'enceinte de travail comprenant :
- une première chambre, couplée thermiquement à une source chaude adaptée pour apporter des calories au fluide gazeux via le premier carter,
- une deuxième chambre couplée thermiquement à une source froide pour transférer des calories du fluide gazeux vers la source froide via le deuxième carter,
- un piston monté mobile dans une chemise cylindrique selon une direction axiale et séparant la première chambre et la deuxième chambre, le piston pouvant être déplacé par une tige reliée au piston, selon un mouvement de va-et-vient axial,
- un échangeur régénérateur disposé autour du piston et mettant en communication fluide les première et deuxième chambres,
- un canal de communication chaud reliant au moins un orifice de la première chambre avec l'échangeur régénérateur, ce canal de communication chaud ayant une forme générale de révolution autour de l'axe, et
dans lequel un premier écran thermique, formé par une portion cylindrique annulaire thermiquement isolante, est interposé entre le piston et le canal de communication chaud, le canal de communication chaud étant formé par un interstice radial formé entre le premier écran thermique et le premier carter.

De sorte qu'on *limite les effets de conduction thermique, notamment dans une portion axiale intermédiaire, et que la grande majorité des échanges thermiques entre les portions chaude et froide transitent par le flux physique de convection du fluide de travail.*

Selon un aspect complémentaire, le premier carter est métallique et présente une zone annulaire isolante sous forme de portion annulaire axiale de plus faible conduction thermique ; ce qui limite encore plus les effets de conduction thermique selon la direction axiale.

Selon un aspect complémentaire, la portion annulaire de plus faible coefficient de conduction thermique est enserrée dans une frette ; ceci permet d'obtenir une robustesse mécanique satisfaisante.

Selon un aspect complémentaire, la portion annulaire de plus faible coefficient de conduction thermique (formant la zone annulaire isolante) est obtenue intégralement dans le premier carter en ménageant une pluralité d'évidements (rainures) répartis tout autour de l'écran thermique ; solution simple à géométrie interne maitrisée.

Selon un aspect complémentaire, l'interstice formant le canal de communication chaud peut présenter une largeur inférieure à 4 millimètres, voire inférieure à 2 millimètres ; de sorte que le volume que représente le canal de communication chaud est très limité, et ainsi le volume des gaz chauds comprenant la première chambre et les canaux chauds du fluide de travail jusqu'au régénérateur, lorsque le piston est au point le plus haut, est inférieur à 15% du volume balayé par le piston entre le point le plus bas et le point le plus haut.

Selon un aspect complémentaire, le premier carter a une extrémité en forme de dôme hémisphérique, ainsi que la partie supérieure de l'écran thermique, ainsi que la partie supérieur du piston ; ce qui est une forme optimale pour résister aux efforts de pression.

Selon un aspect complémentaire, le piston peut comprendre une partie supérieure de faible conduction thermique ; cela contribue à la limitation des flux thermiques conduits de la partie chaude vers la partie froide.

Selon un aspect complémentaire, le premier carter et le deuxième carter sont assemblés l'un à l'autre directement sans pièce intermédiaire ; ce qui est une solution simple et robuste ;

Selon un aspect complémentaire, le premier carter comprend une première collerette de renforcement agencée entre la portion supérieure en forme de dôme et la zone de manchon isolant et une deuxième collerette de renforcement pour servir de flasque de fixation au deuxième carter ; ceci contribue à la robustesse mécanique du premier carter.

Selon un autre aspect du dispositif divulgué, qui est indépendant du guidage et de l'étanchéité de la tige et de la limitation des effets de conduction thermique axiale déjà évoqués ci-dessus, la deuxième chambre et les canaux froids du fluide de travail sont réalisés dans une seule pièce (appelée ici deuxième carter, ou 'pièce structurelle froide' ou 'cooler'), les canaux étant réalisés sous formes de perçages obtenus par usinage.

En effet, il est proposé un proposé un dispositif de compression de fluide gazeux comprenant :
- une entrée de fluide gazeux à comprimer et une sortie de fluide gazeux comprimé,
- une enceinte de travail renfermant du fluide gazeux, délimitée par un premier carter et un deuxième carter assemblés ensemble,
l'enceinte de travail comprenant :
- une première chambre, couplée thermiquement à une source chaude adaptée pour apporter des calories au fluide gazeux,
- une deuxième chambre couplée thermiquement à une source froide pour transférer des calories du fluide gazeux vers la source froide via le deuxième carter,
- un piston monté mobile dans une chemise cylindrique selon une direction axiale et séparant la première chambre et la deuxième chambre, le piston pouvant être déplacé par une tige reliée au piston, selon un mouvement de va-et-vient axial,
- un échangeur régénérateur disposé autour du piston et mettant en communication fluide les première et deuxième chambres,
- au moins un canal de communication froid reliant au moins la deuxième chambre à l'échangeur régénérateur, ce canal de communication froid comprenant une pluralité de perçages axiaux disposés dans le deuxième carter autour de la deuxième chambre.

De la sorte, on obtient les conduits du canal de communication froid par usinage d'une pièce massive, ce qui réduit le nombre de pièces nécessaire et réduit aussi les volumes morts dans la partie froide.

Selon un aspect complémentaire, des premiers canaux froids auxiliaires conduisant le fluide de couplage de la source froide s'étendent parallèlement à la direction axiale, et des seconds canaux froids auxiliaires s'étendent perpendiculairement à la direction axiale et servent de collecteur aux premiers canaux froids auxiliaires en s'y raccordant ; l'échangeur thermique est ainsi facilement obtenu par la proximité des canaux auxiliaires avec le canal froid du fluide de travail.

Selon un aspect complémentaire alternatif, tous les premiers canaux auxiliaires conduisant le fluide de couplage de la source froide s'étendent perpendiculairement à la direction axiale ; ce qui est industriellement facile à usiner et ce qui dispense d'avoir à bouchonner certains conduits ;
Selon un aspect complémentaire, le deuxième carter 12 comprend une cavité cylindrique adapté pour recevoir la partie basse du piston et une gorge circulaire agencé à la base de la cavité cylindrique et qui sert de collecteur inférieur en reliant la sortie inférieure des perçages ; on obtient ainsi une limitation des volumes morts par le faible volume du collecteur des canaux froids;
Selon un aspect complémentaire, un déflecteur est disposé en partie basse de la cavité cylindrique, ledit déflecteur délimite avec le fond de la deuxième chambre un évidement en forme de disque qui fait partie du canal de communication froid; moyennant quoi on évite un échauffement de la tige et on limite le transfert de calories dû à la tige de la zone chaude vers la zone froide

Selon un aspect complémentaire, le deuxième carter peut être une pièce monobloc incluant la portion inférieure de la chemise cylindrique, le canal de communication froid et les différents canaux froids auxiliaires, ainsi que les entrées et sorties du fluide de travail ; ce qui réduit le nombre de pièces nécessaires dans la partie froide.

Selon un aspect complémentaire, en outre, le volume des gaz froids comprenant la deuxième chambre et les canaux froids du fluide de travail jusqu'au régénérateur, lorsque le piston est au point le plus bas, est inférieur à 15% du volume balayé par le piston entre le point le plus bas et le point le plus haut ; ce qui contribue à améliorer l'efficacité thermique.

Selon un autre aspect du dispositif divulgué, qui est indépendant du guidage et de l'étanchéité de la tige, de la limitation des effets de conduction thermique axiale déjà et de la structure constructive de la pièce froide évoqués ci-dessus, il est proposé d'améliorer la commande de déplacement du piston.

A cet effet, il est proposé un dispositif de compression de fluide gazeux comprenant :
- une entrée de fluide gazeux à comprimer et une sortie de fluide gazeux comprimé,
- une enceinte de travail renfermant du fluide gazeux,
- une première chambre, couplée thermiquement à une source chaude adaptée pour apporter des calories au fluide gazeux,
- une deuxième chambre couplée thermiquement à une source froide pour transférer des calories du fluide gazeux vers la source froide,
- un piston monté mobile dans une chemise cylindrique selon une direction axiale et séparant la première chambre et la deuxième chambre, le piston pouvant être déplacé par une tige reliée au piston, selon un mouvement de va-et-vient axial,
- un échangeur régénérateur mettant en communication fluide les première et deuxième chambres,
le dispositif de compression comprenant un dispositif d'auto-entrainement agissant sur une extrémité de la tige et comprenant d'une part une bielle reliée à la tige et un volant inertiel relié à la bielle, et d'autre part un moyen de rappel élastique à double effet, relié à la tige et ayant un point neutre correspondant à une position au voisinage de la mi-course du piston.

Grâce à ces dispositions, le moyen de rappel élastique stocke cycliquement alternativement une certaine énergie, en parallèle de celle qui est stockée dans le volant inertiel, ce qui permet de réduire les efforts aux paliers de l'ensemble bielle-volant et de dimensionner ce dernier au plus juste.

Selon un aspect complémentaire, le moyen de rappel élastique peut comprendre deux ressorts travaillant de façon antagoniste ; on peut ainsi éviter les courses mortes et hystérésis et/ou compenser les dispersions des caractéristiques des ressorts.

Selon un aspect complémentaire, le dispositif d'auto-entrainement peut comprendre un moteur couplé magnétiquement au volant inertiel ; ce qui permet de donner une impulsion initiale de démarrage et de réguler ensuite la vitesse de rotation.

Selon un aspect complémentaire, le dispositif d'auto-entrainement est disposé dans une chambre auxiliaire dans laquelle règne une pression moyenne qui est la demi-somme des pressions d'admission P1 et de sortie P2 ; on a ainsi des échanges équilibrés et limités avec la deuxième chambre.

Enfin, l'invention vise également un système thermique comprenant un circuit caloporteur et au moins un compresseur selon l'une des caractéristiques précédentes. Le système thermique en question peut être destiné à prélever des calories dans un endroit clos et dans ce cas c'est un système de climatisation ou de réfrigération, mais le système thermique en question peut aussi être destiné à apporter des calories dans un endroit clos et dans ce cas c'est un système de chauffage comme par exemple du chauffage résidentiel ou du chauffage industriel.

D'autres aspects, buts et avantages de l'invention apparaîtront à la lecture de la description suivante de modes de réalisation de l'invention, donnés à titre d'exemples non limitatifs. L'invention sera également mieux comprise en regard des dessins joints sur lesquels :
- la figure 1 est une vue schématique en coupe axiale d'un dispositif de compression de fluide gazeux selon l'invention,
- la figure 2 représente une vue de détail partielle du guidage de la tige,
- la figure 3 représente une vue en perspective d'une pièce froide comprise dans le dispositif de la figure 1,
- la figure 4 représente une vue en perspective des parties chaudes comprises dans le dispositif de la figure 1,
- la figure 5 représente une vue en perspective de la pièce froide de la figure 3, avec une coupe transversale et un arraché,
- la figure 6 représente un détail concernant la bague d'étanchéité,
- la figure 7 représente un détail concernant l'interface piston-chemise,
- la figure 8 représente un diagramme du cycle thermodynamique mis en œuvre dans le dispositif, notamment pour le dispositif d'auto-entrainement,
- la figure 9 représente un second mode de réalisation de la pièce froide,
- la figure 10 représente un second mode de réalisation concernant le dispositif d'auto-entrainement,
- la figure 11 représente l'assemblage de piston,
- la figure 12 montre une vue partielle premier carter illustrant la portion de plus faible conductivité thermique.

Sur les différentes figures, les mêmes références désignent des éléments identiques ou similaires,

La figure 1 montre un dispositif **1** de compression de fluide gazeux, adapté pour admettre un fluide gazeux (aussi appelé 'fluide de travail') par une entrée ou admission **46**, à une pression **P1** et fournir sur une sortie notée **47** le fluide compressé à une pression **P2**.

Comme représenté aux figures 1 à 12, le dispositif est architecturé autour d'une direction axiale **X**, qui est de préférence disposée verticalement, mais une autre disposition n'est pas exclue. Selon cet axe peut se déplacer un piston **7** monté mobile au moins dans une chemise cylindrique **50**. Ledit piston sépare hermétiquement deux espaces clos, appelés respectivement première chambre **21** deuxième chambre **22**, ces deux chambres étant incluses dans une enceinte de travail **2** hermétique (excepté les entrées/sorties susmentionnées). L'enceinte de travail **2** présente une extrémité supérieure **2h** et une extrémité inférieure **2b**. Le piston présente une portion supérieure en forme de dôme, par exemple hémisphérique.

L'enceinte de travail 2 est délimitée par un premier carter **11**, agencé en partie supérieure de l'assemblage et en contact thermique avec la source chaude au moins en zone supérieure, et par un deuxième carter **12**, agencé en partie inférieure, et refroidi par la source froide. Selon des termes de langue anglaise, le premier carter 11 peut se nommer 'heater' et le deuxième carter 12 peut se nommer 'cooler'. La chemise cylindrique **50** s'étend à la fois dans le deuxième carter et à l'intérieur du premier carter, au contact d'une pièce appelée 'écran thermique' **35** dont il sera question plus loin.

Le premier carter **11** est fabriqué en matière acier inox ou en alliage métallique suffisamment résistant pour subir les températures de la partie chaude. Le deuxième carter **12** est de préférence réalisé en alliage métallique léger, sa température de service étant moins élevée.

Le premier carter 11 et le deuxième carter 12 sont dans l'exemple illustré assemblé l'un à l'autre directement sans pièce intermédiaire. Cependant, ils pourraient être assemblés ensemble avec une (voire plusieurs) pièce intermédiaire.

La première chambre **21**, dite aussi 'chambre chaude', est agencée au dessus du piston et couplée thermiquement à une source chaude **6** adaptée pour apporter des calories au fluide gazeux. La première chambre est de révolution avec une portion cylindrique de diamètre correspondant au diamètre **D1** du piston et une portion hémisphérique en partie supérieure.

La source chaude **6** est agencée tout autour de la chambre chaude **21**, et en particulier au contact du premier carter 11.

La deuxième chambre **22**, dite aussi 'chambre froide', est agencée au dessous du piston et couplée thermiquement à une source froide **5** pour transférer des calories du fluide gazeux vers la source froide. La deuxième chambre est de forme générale cylindrique, de diamètre **D1** correspondant au diamètre du piston.

Autour de la chemise cylindrique **50** est agencé un échangeur régénérateur **9**, du type de ceux utilisés classiquement dans les machines thermodynamiques de type machine Stirling. Cet échangeur **9** (qu'on appellera aussi simplement 'régénérateur' dans la suite) comprend des canaux fluides de section faible et des éléments de stockage d'énergie thermique et/ou un réseau serré de fils métalliques. Ce régénérateur **9** est agencé à une hauteur intermédiaire entre l'extrémité supérieure **2h** et l'extrémité inférieure **2b** de l'enceinte et présente un coté chaud **9a** vers le haut et un coté froid **9b** vers le bas.

Le coté chaud **9a** est raccordé (mis en communication fluide) avec la première chambre **21**, au moyen d'un canal de communication chaud 25 qui comprend des collecteurs **28**, un passage annulaire **25**, lequel rejoint un orifice **24** situé au sommet de la première chambre 21.

La portion supérieure du passage annulaire **25** permet au fluide de lécher le premier carter 11, dans sa portion supérieure où il est particulièrement chaud au contact de la source chaude (très bon couplage thermique).

Le canal de communication chaud 25 est formé par un interstice radial de faible épaisseur (<4mm, voire <2mm, voire voisin de 1mm) formé entre le premier carter 11 et une pièce comprenant un premier écran thermique. Le premier écran thermique 35, formé par une portion cylindrique annulaire thermiquement isolante, est interposé entre le piston 7 et le canal de communication chaud 25, et par conséquent le fluide de travail ne réchauffe pas les parties latérales du piston.

Le premier écran thermique 35 est fabriqué en céramique ou en isolant haute température. Son épaisseur est sensiblement constante dans l'exemple illustré.

La partie cylindrique peut se prolonger au-dessus par une partie hémisphérique avec une épaisseur quasi constante, cette partie hémisphérique étant configurée pour épouser la surface extérieure du piston lorsque ce dernier est en position maximale haute ; au sommet de la portion hémisphérique est aménagé un orifice 24 par lequel passe le flux d'entrée et de sortie de la première chambre 21.

Le coté froid **9b** du régénérateur **9** est raccordé (mis en communication fluide) avec la deuxième chambre **22**, au moyen d'un canal de communication froid qui comprend des collecteurs **27** et canaux froids **26** sous forme de perçages dans le deuxième carter dont la disposition sera précisée plus loin.

Comme il ressort des figures, lorsque le piston se déplace, la somme des volumes des première et deuxième chambres **21**, **22** est sensiblement constante, à ceci près que le volume occupé par la tige **8** est un peu plus important quand le piston est en position haute. De plus, le volume de fluide de travail contenu dans le régénérateur **9**, les canaux froids **26**, **27** et le canal de communication chaud **28,25** est constant, et par conséquent le volume total de fluide gazeux dans l'enceinte 2 est quasiment constant.

Selon l'architecture constructive avantageuse retenue, le volume des gaz chauds comprenant la première chambre 21 et les conduites chaudes 25 jusqu'au régénérateur est, lorsque le piston est au point le plus haut, inférieur à 15% du volume balayé par le piston entre le point le plus bas et le point le plus haut, voire même inférieure à 10 %.

De même, le volume des gaz froids, lorsque le piston est au point le plus bas, qui comprend le volume résiduel de la deuxième chambre 22 et les canaux de communication froid 26, est inférieur à 15% du volume total balayé par le piston, voire même inférieure à 10 %.

Du point de vue de son architecture structurelle, le dispositif comprend :
- le deuxième carter **12** qui délimite la deuxième chambre **22** grâce à la chemise susmentionnée, avec la partie inférieure du piston ; cette pièce est relativement massive, et comprend en outre l'entrée **46** et la sortie **47** de fluide,
- le premier carter **11**, qui délimite la première chambre **21**, grâce à la surface intérieure de l'écran thermique **35** avec la partie supérieure du piston **7h**, et qui comprend une zone de manchon isolant formé par une portion de plus faible conduction thermique **37**, en vis-à-vis en partie du régénérateur (cf Fig. 12),
- l'écran thermique **35** formant la chemise **50** sur sa surface intérieure et délimitant sur sa surface extérieure la surface radialement intérieure du canal de communication chaud **25**,
- un écran thermique auxiliaire **36**, interposé entre le canal de communication chaud 25 et la portion de plus faible conduction **37** du premier carter,
- un assemblage mobile **78** comprenant le piston **7** susmentionné et une tige **8** solidaire du piston ; ladite tige 8 est de section ronde de diamètre **D2** et présente un système de centrage et de fixation **87** sur l'axe du piston ;
- le régénérateur **9** susmentionné, agencé à l'intérieur de la pièce structurelle supérieure **11** et autour de la chemise **50.**

En dessous de la tige **8** est agencé un système de commande du déplacement du piston, lequel est contenu dans un carter auxiliaire **13** qui délimite une troisième chambre **23** ou chambre auxiliaire **23**. Le carter auxiliaire 13 est fixée sur une semelle **10** appartenant au premier carter 11, au moyen de vis passant par les trous **160**.

De manière optionnelle, le dispositif peut aussi comprendre comme système de commande un dispositif d'auto-entrainement particulier **4** dont il sera question plus loin,

En outre, la deuxième carter **12**, comprend un alésage axial **12a** qui reçoit sans jeu une douille **17** cylindrique dont la surface cylindrique intérieure est usinée avec précision. La douille est montée en force dans l'alésage **12a** de la pièce structurelle inférieure **12**.

Dans cette douille **17** est reçu un système de guidage linéaire **3** qui guide avec précision la tige **8** afin de guider le piston **7** avec précision, de préférence sans contact par rapport à la chemise comme il sera précisé par la suite.

Dans l'exemple illustré, le système de guidage linéaire **3** est un dispositif de cylindrique à billes, de type fourreau cylindrique **30** à billes **31**. Les billes 31 roulent sur la douille et le fourreau **30** se déplace deux fois moins vite que la tige **8**.

Concernant la fonction étanchéité par rapport à la tige mobile, on dispose une bague d'étanchéité **18** cylindrique fixée dans la douille cylindrique 17, et distincte du système de guidage ; cette bague d'étanchéité 18 entoure la tige avec un jeu radial **e1** compris entre **2** et **20 µm**, pour limiter fortement le passage du fluide gazeux de passer le long de la tige mobile **8** (cf. Figure 6). De préférence, on visera préférentiellement un jeu radial **e1** compris entre **10 et 15 µm.**

Grâce au guidage de précision de la tige, on obtient en conséquence un guidage de précision du piston, du fait de la fixation rigide du piston sur la tige. Plus précisément, le piston **7** présente un bord extérieur **73**, **74** disposé de manière adjacente à la chemise 50 et le bord extérieur du piston est guidé sans frottement dans la chemise avec un jeu fonctionnel **e2** entre le bord extérieur de jointure et la chemise compris entre **5µm** et **30µm**, de préférence voisin de 10µm (cf. Figure 7). Le bord extérieur est de préférence obtenu intégralement de la partie basse **71** du piston mais toute autre solution pourrait convenir.

Grâce à cette géométrie précise, on obtient une étanchéité satisfaisante en mode dynamique lors des mouvements de va-et-vient du piston, dont la fréquence de mouvement alternatif est comprise entre quelques Hertz et quelques dizaines voire quelques centaines de Hertz.

De plus, cet agencement permet d'éviter toute usure par frottement ou contact ; on peut ainsi se passer de toute lubrification liquide de sorte que le dispositif est dépourvu de lubrification liquide.

A la différence d'un compresseur volumétrique, dans le présent compresseur thermique ce sont les échanges thermiques sui déplacent le piston et non la tige et son embiellage. Par conséquent il y a très peu d'efforts radiaux sur la tige et le piston dans le présent compresseur thermique, ce qui permet d'envisager un guidage précis et une absence de frottement comme indiqué plus haut. On arrive ainsi à une durée de vie de plusieurs dizaines de milliers d'heure sans entretien.

Le fluide choisi comme fluide de travail peut être tout fluide adéquat, en particulier tout gaz léger ; ce peut être de l'ammoniac, mais le choix peut se porter sur le CO2 pour des raisons environnementales.

Selon un exemple d'implémentation de l'invention, la température de la partie froide s'établit au voisinage de 50°C, alors que la température de la partie chaude s'établit au voisinage de 650°C.

Le manchon isolant **37** est obtenu par une pluralité d'évidements **38** séparés par des parois radiales **39** comme illustré à la figure 12, cette alternance d'évidements les deux parois radiales étant reproduite tout autour de la circonférence du premier carter de la partie supérieure du régénérateur 9.

Autour de la zone de manchon isolant thermique, est disposée une frette **15** qui a pour but de renforcer la solidité mécanique du premier carter au niveau de la zone de plus faible conductivité thermique. L'extrémité des parois radiales **39** est contrainte radialement vers l'intérieur par la présence de cette frette **15**, qui peut être montée avec une légère précontrainte et par conséquent la robustesse mécanique de cette portion intermédiaire du premier carter 11 est satisfaisante.

De plus, le premier carter **11** comprend une première collerette **11a** de renforcement agencée entre la portion supérieure en forme de dôme et la zone de manchon isolant et une deuxième collerette de renforcement **11b** pour servir de flasque de fixation au deuxième carter **12**.

On assemble le premier carter **11** au second carter **12** au niveau du plan d'interface P au moyen d'une pluralité de vis qui traversent respectivement les trous **110** en bas de la pièce chaude (collerette **11b** du premier carter 11) et les trous **112** en haut de la pièce froide, qui peuvent être des trous taraudés.

Le fonctionnement du compresseur est assuré par le mouvement alternatif du piston **7**, ainsi que par l'action d'un clapet d'aspiration **46a** sur l'entrée **46**, d'un clapet anti-retour **47a** de refoulement sur la sortie **47**.

Les différentes étapes A,B,C,D, décrites ci-après sont représentées sur les figures 1 et 8.

### Etape A.

Le piston, initialement en haut, se déplace vers le bas et le volume de la première chambre **21** augmente alors que volume de la deuxième chambre **22** diminue. De par le fait, le fluide est poussé au travers du régénérateur **9** du bas vers le haut, et se réchauffe au passage. La pression **Pw** augmente de façon concomitante.

### Etape B.

Lorsque la pression **Pw** dépasse une certaine valeur, le clapet de sortie **47a** s'ouvre et la pression Pw s'établit à la pression **P2** de sortie du fluide compressé et du fluide est expulsé vers la sortie (le clapet d'entrée 46a reste bien sûr fermé pendant ce temps). Ceci se poursuit jusqu'au point mort bas du piston.

### Etape C.

Le piston, se déplace maintenant du bas vers le haut et le volume de la deuxième chambre augmente alors que première volume de la chambre diminue. De par le fait, le fluide est poussé au travers du régénérateur **9** du haut vers le bas, et se refroidit au passage. La pression **Pw** diminue de façon concomitante. Le clapet de sortie **47a** se ferme en début de montée.

### Etape D.

Lorsque la pression **Pw** passe en dessous d'une certaine valeur, le clapet d'entrée 46a s'ouvre et la pression Pw s'établit à la pression **P1** d'entrée de fluide et du fluide est aspiré par l'entrée 46 (le clapet de sortie **47a** reste bien sûr fermé pendant ce temps). Ceci se poursuit jusqu'au point mort haut du piston. Le clapet d'entrée **46a** se fermera dès le début de la descente du piston.

Les mouvements de la tige **8** peuvent être commandés par tout dispositif d'entrainement adéquat agencé dans la chambre auxiliaire 23. Dans l'exemple illustré, il s'agit d'un dispositif d'auto-entrainement **4** agissant sur une extrémité de la tige. Ce dispositif d'auto-entrainement **4** comprend un volant inertiel **42,** une bielle **41** relié audit volant par une liaison pivot, par exemple un palier à roulement **43.** La bielle **41** est reliée à la tige par une autre liaison pivot, par exemple un palier à roulement **44**.

Dans l'exemple illustré, dispositif d'auto-entrainement **4** est hébergé dans une chambre auxiliaire **23** remplie du fluide gazeux de travail à une pression notée **Pa**. La bague d'étanchéité 18 est interposée entre la deuxième chambre **22** et la chambre auxiliaire **23**. Lorsque le dispositif est en fonctionnement, la pression **Pa** dans la chambre auxiliaire **23** converge vers une pression moyenne sensiblement égale à la demi-somme des pressions mini **P1** et maxi **P2**. Lorsque le dispositif est à l'arrêt depuis un certain temps, la pression dans la chambre auxiliaire **Pa** devient égale de la pression régnant dans la deuxième chambre 22. En effet, en raison du jeu fonctionnel compris entre 2 et 20 µm entre la bague **18** et la tige **8**, une très petite fuite ne permet pas de conserver un différentiel de pression sur le long terme, mais en régime dynamique, cette très petite fuite ne nuit pas au fonctionnement et reste négligeable.

Lorsque le volant tourne d'un tour, le piston balaye un volume correspondant à la distance entre le point mort et point mort bas, multipliée par le diamètre **D1**.

Le diamètre de la tige **D2** est supérieur au quart du diamètre D1 du piston, de sorte que la pression exercé sur le piston vaut **(Pw-Pa) x D2**.

Le cycle thermodynamique, tel que représenté à la figure 8 fournit un travail positif au dispositif d'auto-entrainement.

Comme illustré sur la Figure 8, les efforts exercés sur le piston fournissent de l'énergie au volant inertiel pendant les étapes **A**, **B** alors que dans l'étape **C**, **D** c'est le volant d'inertie qui fournit de l'énergie au train de pistons, sachant que le piston doit à tout moment vaincre les efforts de roulement ou frottement minimes résiduels. Le solde du travail fourni par le cycle complet est positif ; il en résulte que le déplacement de va-et-vient du piston **7** peut être auto-entretenu par ledit système d'entrainement **4**.

Le travail d'auto-entrainement est proportionnel à la section de la tige et par conséquent la section de la tige sera choisie de manière à générer suffisamment de travail. On choisira par exemple un diamètre **D2** au moins égal à un quart du diamètre **D1** du piston.

Un moteur électrique (non représenté) est couplé, dans l'exemple ici par des moyens magnétiques, avec le volant inertiel. Ce moteur permet de donner une impulsion initiale pour faire démarrer le cycle. Le moteur sert aussi à réguler la vitesse de cyclage en régime établi. Le couplage magnétique entre le moteur et le volant inertiel permet d'éviter tout problème de joint tournant et de fuite potentielle associée.

De plus, avantageusement selon un aspect optionnel représenté à la figure 10, on dispose en supplément un rappel élastique **45** à double effet, qui fonctionne en parallèle de l'ensemble bielle-volant susmentionné. Par exemple, ceci peut être formé par un ressort fonctionnant en traction et compression et dont la longueur d'équilibre est choisie pour n'exercer aucun effort à mi-course du cycle.

Le moyen de rappel élastique stocke et restitue cycliquement de l'énergie.

De façon alternative, on peut aussi disposer deux ressorts qui travaillent de façon antagoniste et dont les efforts s'équilibrent à la mi-course du cycle.

Avantageusement, les efforts supportés par l'ensemble bielle-volant sont diminués car une partie des efforts est supporté par le système de rappel élastique.

On peut ainsi dimensionner au plus juste les paliers **43,44** ce qui concourt à l'optimisation du mécanisme d'entrainement et l'absence de nécessité de maintenance.

Pour minimiser les transferts thermiques par conduction, le piston est construit en deux parties, comme illustré en particulier à la figure 11, une base **71** avec des caractéristiques géométriques très précises comme indiqué ci-dessus (notamment le bord 73) et une tête **72** qui est réalisée en matériau peu conducteur thermiquement ou en plusieurs étages séparés par des isolants thermiques.

De plus, la tige **8** est refroidie par un dispositif de déflection **14** du flux de fluide gazeux refroidi ; ce dispositif guide le fluide de façon à ce que le fluide gazeux refroidi lèche la tige 8 et la refroidisse.

Le déflecteur **14** se présente comme un disque de diamètre extérieur **D1** avec un orifice central de diamètre un peu supérieur à celui **D2** de la tige (cf Fig 2), de sorte qu'un passage **14a** est ainsi défini, lequel oblige le fluide de travail froid à lécher la tige 8 de manière à refroidir.

Les canaux sont réalisés sous formes de perçages obtenus par usinage dans la pièce structurelle inférieure **11**, c'est-à-dire le premier carter ou le 'cooler'. De manière préférée, le premier carter et une pièce monobloc massive comme représentée aux figures 3 et 5.

Les canaux froids **26** du fluide de travail gazeux sont formés à cet endroit par des perçages **16** s'étendent parallèlement à la direction axiale **X** et sont disposés circonférentiellement les uns à coté des autres autour de la deuxième chambre. Lesdits perçages **16** comprennent des perçages de petit diamètre **67** et des perçages de plus grand diamètre **66** dans les zones diamétrales de raccordement de l'entrée **46** et de la sortie **47**.

De plus, des premiers canaux froids auxiliaires **51** conduisant le fluide de couplage de la source froide s'étendent parallèlement à la direction axiale et sont disposées selon un carré en face des trous **160** de la semelle **10**; de plus, d'autres seconds canaux froids auxiliaires **52** s'étendent selon Y1 perpendiculairement à la direction axiale et servent de collecteur aux premiers canaux froids auxiliaires 51 en s'y raccordant (cf Fig 5) ; en outre d'autres seconds canaux froids auxiliaires **53** s'étendent selon Y2 perpendiculairement à X et à Y1.

Les premiers canaux froids auxiliaires **51** et les seconds canaux froids auxiliaires **52** sont également réalisés par des perçages au travers de la pièce massive formée par le premier carter 11.

De plus, la chambre froide comprend une rainure inférieure **55** de diamètre supérieur au diamètre **D** du piston qui sert de collecteur aux canaux froids 26 (perçages 16) pour mettre en communication lesdits canaux froids **26** avec le fond **65** de la deuxième chambre **22**, (cf figures 2 et 3).

De plus, selon une solution alternative représentée à la figure 9, on obtient tous les premiers canaux froids auxiliaires **57,58** par des perçages perpendiculairement à la direction axiale. Une première série **57** de perçages sont disposés selon Y2 les uns au-dessus des autres et passent au travers du cercle sur lesquels sont disposés les perçages **16** ; une seconde série **58** de perçages sont aussi disposés les uns au-dessus des autres selon Y1, croisent à angle droit les perçages **57** de la première série avec communication fluide, et passent également au travers du cercle sur lesquels sont disposés les perçages **16.** Cette variante présente certains intérêts concernant la fabrication industrielle d'une telle pièce massive et de son usinage.

Il est à noter que les clapets anti-retour 46a,47a peuvent être de tout type utilisés couramment dans les compresseurs et ne sont pas forcément disposés à proximité des entrée et sortie 46,47.

Il est à noter que l'agencement du dispositif pourrait être inversé, à savoir la partie froide en haut et la partie chaude en bas, mais il est entendu que la disposition selon la verticale permet d'éliminer les effets de la pesanteur par rapport à la direction radiale du dispositif et en par particulier par rapport au guidage de la tige et au guidage du piston et à l'élimination des frottements

Il est à noter que pour augmenter le taux de compression, il est possible de disposer plusieurs dispositifs de compression tels que décrits précédemment en série.

Il est à noter que la frontière entre le premier carter et le deuxième carter pourrait être située à une position différente.

Le manchon isolant **37** pourrait être formé par une pièce spécifique interposée entre les premier et second carters.

## Revendications

1. Dispositif de compression thermique de fluide gazeux, comprenant :
- une entrée (46) de fluide gazeux à comprimer et une sortie (47) de fluide gazeux comprimé,
- une enceinte de travail (2) renfermant du fluide gazeux,
- une première chambre (21), couplée thermiquement à une source chaude (6) adaptée pour apporter des calories au fluide gazeux,
- une deuxième chambre (22) couplée thermiquement à une source froide (5) pour transférer des calories du fluide gazeux vers la source froide,
- un piston (7) monté mobile dans une chemise cylindrique selon une direction axiale (X) et séparant la première chambre (21) et la deuxième chambre (22) à l'intérieur de ladite enceinte de travail, le piston étant déplacé par une tige (8) solidaire du piston,
- un échangeur régénérateur (9) et des canaux de communication mettant en communication fluide les première et deuxième chambres,
dans lequel la tige est agencée dans une douille cylindrique (17) solidaire de l'enceinte, et la tige est guidée en translation axiale par un système de guidage linéaire (3) afin de guider le piston sans contact par rapport à la chemise, et
- une bague d'étanchéité (18) cylindrique fixée dans la douille cylindrique et entourant la tige avec un jeu radial (e1) compris entre 2 et 20 µm, pour limiter fortement le passage de fluide gazeux le long de la tige mobile depuis et vers une chambre auxiliaire (23),
**caractérisé en ce que** le système de guidage linéaire (3) est un fourreau cylindrique à billes (31), dans lequel les billes (31) roulent sur la douille et le fourreau (30) se déplace deux fois moins vite que la tige (8).

2. Dispositif de compression selon la revendication 1, dans lequel le piston présente un bord extérieur (73) disposé de manière adjacente à la chemise (50) et le bord extérieur du piston est guidé sans frottement dans la chemise avec un jeu fonctionnel (e2) entre le bord extérieur et la chemise compris entre 5µm et 30µm, de préférence voisin de 10µm.

3. Dispositif de compression selon l'une des revendications 1-2, dans lequel la bague d'étanchéité (18) cylindrique est distincte du système de guidage linéaire (3).

4. Dispositif de compression selon l'une des revendications 1-3, **caractérisé en ce qu'**il est dépourvu de lubrification liquide.

5. Dispositif de compression selon l'une des revendications 1-4, dans lequel la tige est refroidie par un dispositif de déflection (14) du flux de fluide gazeux refroidi.

6. Dispositif de compression selon l'une des revendications 1-5, dans lequel la tige présente un diamètre (D2) supérieur au quart du diamètre (D1) du piston.

7. Dispositif de compression selon l'une des revendications 1-6, comprenant en outre un dispositif d'auto-entrainement (4) agissant sur une extrémité de la tige et comprenant une bielle reliée à la tige et un volant inertiel relié à la bielle.

8. Dispositif de compression selon la revendication 7, dans lequel le dispositif d'auto-entrainement (4) est disposé dans la chambre auxiliaire (23) remplie du fluide gazeux, la bague d'étanchéité (18) étant interposée entre la deuxième chambre et la chambre auxiliaire.

9. **Système thermique** comprenant un circuit caloporteur et au moins un compresseur selon l'une des revendications précédentes.

## Patentansprüche

1. Vorrichtung für thermische Kompression eines gasförmigen Fluids, umfassend:
- einen Einlass (46) für zu komprimierendes gasförmiges Fluid und einen Auslass (47) für komprimiertes gasförmiges Fluid,
- eine abgekapselte Arbeitskammer (2) mit gasförmigen Fluid,
- eine erste Kammer (21), die thermisch mit einer Wärmequelle (6) gekoppelt ist, die dazu eingerichtet ist, dem gasförmigen Fluid Wärme zuzuführen,
- eine zweite Kammer (22), die thermisch mit einer Kältequelle (5) gekoppelt ist, um Wärme des gasförmigen Fluids auf die Kältequelle zu übertragen,
- einen Kolben (7), der in einer zylindrischen Laufbuchse in einer axialen Richtung (X) beweglich gelagert ist, und der die erste Kammer (21) und die zweite Kammer (22) im Innern der Arbeitskammer voneinander trennt, wobei der Kolben mittels einer Kolbenstange (8) verschoben wird, die fest mit dem Kolben verbunden ist,
- einen Regenerator-Tauscher (9) und Kommunikationskanäle, die die erste und zweite Kammer miteinander in fluidische Verbindung bringen,
wobei die Kolbenstange in einer zylindrischen Hülse (17) angeordnet ist, die fest mit der Kammer verbunden ist, und die Kolbenstange mittels eines Linearführungssystems (3) axial verschiebbar geführt wird, um den Kolben ohne Kontakt in Bezug auf die Laufbuchse zu führen, und
- einen zylindrischen Dichtring (18), der in der zylindrischen Hülse fixiert ist und der die Kolbenstange mit einem radialen Spiel (e1) umgibt, das zwischen 2 und 20 µm beträgt, um den Durchgang von gasförmigem Fluid entlang der beweglichen Kolbenstange von und zu einer Hilfskammer (23) erheblich zu begrenzen,
**dadurch gekennzeichnet, dass** das Linearführungssystem (3) eine zylindrische Buchse mit Kugeln (31) ist, wobei die Kugeln (31) auf der Hülse rollen und die Buchse (30) sich halb so schnell verschiebt wie die Kolbenstange (8).

2. Kompressionsvorrichtung nach Anspruch 1, wobei der Kolben einen äußeren Rand (73) aufweist, der benachbart zu der Laufbuchse (50) angeordnet ist, und der äußere Rand des Kolbens mit einem Funktionsspiel (e2) zwischen dem äußeren Rand und der Laufbuchse, das zwischen 5 µm und 30 µm, vorzugsweise nahe 10 µm beträgt, reibungslos in der Laufbuchse geführt wird.

3. Kompressionsvorrichtung nach einem der Ansprüche 1 bis 2, wobei der zylindrische Dichtring (18) von dem Linearführungssystem (3) getrennt ist.

4. Kompressionsvorrichtung nach einem der Ansprüche 1 bis 3, **dadurch gekennzeichnet, dass** sie frei von flüssigem Schmiermittel ist.

5. Kompressionsvorrichtung nach einem der Ansprüche 1 bis 4, wobei die Kolbenstange mittels einer Vorrichtung (14) zur Ablenkung des Stroms des gekühlten gasförmigen Fluids gekühlt wird.

6. Kompressionsvorrichtung nach einem der Ansprüche 1 bis 5, wobei die Kolbenstange einen Durchmesser (D2) aufweist, der größer als ein Viertel des Durchmessers (D1) des Kolbens ist.

7. Kompressionsvorrichtung nach einem der Ansprüche 1 bis 6, ferner umfassend eine Eigenantriebsvorrichtung (4), die auf ein Ende der Kolbenstange einwirkt und die eine Pleuelstange, die mit der Kolbenstange verbunden ist, und ein Trägheitsschwungrad umfasst, das mit der Pleuelstange verbunden ist.

8. Kompressionsvorrichtung nach Anspruch 7, wobei die Eigenantriebsvorrichtung (4) in der Hilfskammer (23) angeordnet ist, die mit gasförmigem Fluid gefüllt ist, wobei der Dichtring (18) zwischen der zweiten Kammer und der Hilfskammer angeordnet ist.

9. **Thermisches System**, umfassend einen Wärmeträgerkreislauf und mindestens einen Kompressor nach einem der vorhergehenden Ansprüche.

## Claims

1. Device for thermal compression of a gaseous fluid, comprising:
- an inlet (46) for gaseous fluid to be compressed and an outlet (47) for compressed gaseous fluid,
- a work enclosure (2) containing the gaseous fluid,
- a first chamber (21), thermally coupled with a heat source (6) adapted to provide heat to the gaseous fluid,
- a second chamber (22), thermally coupled with a cold source (5) in order to transfer heat from the gaseous fluid to the cold source,
- a piston (7) mounted so as to be movable along an axial direction (X) within a cylindrical sleeve and separating the first chamber (21) and second chamber (22) inside said work enclosure, the piston being moved by a rod (8) rigid with the piston,
- a regenerative heat exchanger (9) and communication channels placing the first and second chambers in fluid communication,
wherein the rod is arranged within a cylindrical sleeve (17) fixed to the work enclosure, and the rod is guided in axial translation by a linear guiding system (3) so as to guide the piston without contact with the sleeve,
- a cylindrical sealing ring (18) attached within the cylindrical sleeve and surrounding the rod with a radial clearance (e1) of between 2 and 20 µm, in order to greatly limit the passage of gaseous fluid along the movable rod to and from an auxiliary chamber (23),
**characterized in that** the linear guiding system (3) is a cylindrical sheath (30) with balls (31), wherein the balls (31) roll on the sleeve, and the cylindrical sheath (30) moves twice slower than the rod.

2. Compression device according to claim 1, wherein the piston has an outer edge (73) arranged adjacent to the sleeve (50) and the outer edge of the piston is guided within the sleeve without friction, with a functional clearance (e2) between outer edge and sleeve of between 5µm and 30pm, preferably about 10µm.

3. Compression device according to any of claims 1 or 2, wherein the cylindrical sealing ring (18) is distinct from the linear guiding system (3).

4. Compression device according to any one of claims 1 to 3, wherein it is devoid of liquid lubrication.

5. Compression device according to any one of claims 1 to 4, wherein the rod is cooled by a baffle device (14) that deflects the flow of cooled gaseous fluid.

6. Compression device according to any one of claims 1 to 5, wherein the rod has a diameter (D2) larger than one-fourth the diameter (D1) of the piston.

7. Compression device according to any one of claims 1 to 6, further comprising a self-driving device (4) acting on one end of the rod and comprising a connecting rod connected to the rod and a flywheel connected to the connecting rod.

8. Compression device according to claim 7, wherein the self-driving device (4) is arranged in the auxiliary chamber (23) filled with gaseous fluid, the sealing ring (18) being interposed between the second chamber and the auxiliary chamber.

9. **Thermal system** comprising a heat transfer circuit and at least one compression device according to one of the preceding claims.
